# EUROPÄISCHE PATENTSCHRIFT

(11) **EP 1 218 577 B1**
(45) Veröffentlichungstag und Bekanntmachung des Hinweises auf die Patenterteilung: **20.07.2005**
(21) Anmeldenummer: 00979406.6
(22) Anmeldetag: 04.10.2000
(51) Int. Cl.: D01H 1/38

(54) **VORRICHTUNG ZUM KLEMMEN EINES UNTERWINDEFADENS AN EINER SPINDEL EINER TEXTILMASCHINE, INSBESONDERE EINER RINGSPINNMASCHINE**
DEVICE FOR CLAMPING A LOWER SCREW THREAD OF A SPINDLE OF A TEXTILE MACHINE, IN PARTICULAR A RING SPINNING MACHINE
DISPOSITIF DESTINE A FIXER UN FIL DE SOUS-RENVIDAGE SUR UNE BROCHE DE MACHINE TEXTILE, EN PARTICULIER D'UN METIER CONTINU A FILER

(30) Priorität: 05.10.1999 DE 19947854; 05.10.1999 DE 19964204
(43) Veröffentlichungstag der Anmeldung: 03.07.2002
(73) Patentinhaber: König, Günter, 73066 Uhingen 1 (DE)
(72) Erfinder: König, Günter, 73066 Uhingen 1 (DE)
(74) Vertreter: Grünecker, Kinkeldey, Stockmair & Schwanhäusser Anwaltssozietät
(86) Internationale Anmeldenummer: PCT/DE2000/003497
(87) Internationale Veröffentlichungsnummer: WO 2001/025518

(56) Entgegenhaltungen:
- EP-A- 0 775 769
- DE-A- 19 816 205

## Beschreibung

Die Erfindung bezieht sich auf eine Vorrichtung zum Klemmen eines Unterwindefadens an einer Spindel einer Textilmaschine, insbesondere einer Ringspinnmaschine, wobei die Vorrichtung unterhalb eines auf der Spindel aufgesteckten Kopses einen fest mit der Spindel verbundenen Klemmring und eine auf der Spindel zwischen einer durch einen Bund an der Spindel definierten Offenstellung - und einer durch den Klemmring definierten Schließstellung axial verschiebbare Klemmhülse aufweist, die mittels Betätigungsvorrichtung unter Verwendung magnetischer Mittel bewegbar ist.

Textilmaschinen, insbesondere Ringspinnmaschinen, welche mit automatischen Doffvorrichtungen ausgestattet sind, unterliegen Spinnprogrammen mit besonderen Programmphasen. Eine derartige Programmphase stellt beispielsweise das Abspinnen dar. Während dieses Abspinnens werden Ober-, Hinter- und Unterwindungen ausgeführt.

Bei der Ausführung von Unterwindungen wird der Faden unterhalb der Unterwindekrone in den Bereich einer Vorrichtung zum Klemmen eines Unterwindefadens an einer Spindel (Unterwindebereich) geführt, welcher sich unterhalb der Spulhülse befindet. Der Unterwindefaden umschlingt die Spindel vorzugsweise mit weniger als 360°.

Anschließend wird die fertige Spinnspule beim Doffen von der Spindelwelle mittels selbsttätiger Spulenwechselvorrichtungen abgezogen, wobei der Faden zwischen Spule und Wirtel abgerissen oder zerschnitten wird. Der Faden zwischen Wirtel und Ringläufer bleibt dabei jedoch unversehrt.

Beim anschließenden Anspinnen wird die Ringbank wieder angehoben, so dass der Faden die Unterwindekrone übergreift und entsprechende Wicklungen wieder auf eine neue Spulhülse aufgelegt werden können. Das Hauptspinnen kann nunmehr beginnen.

Nachdem eine genügende Anzahl von Windungen auf die neue Spulhülse aufgewunden sind, wird die Klemmwirkverbindung zu einem möglichst beliebigen Zeitpunkt geöffnet und das darin befindliche Fadenende wird durch Zentrifugalkräfte nach außen bewegt.

Als Stand der Technik ist bereits eine Vorrichtung zum Klemmen eines Unterwindefadens an einer Spindel bekannt (DE 199 04 793). Hier wird die Klemmhülse durch Federkraft in die Schließstellung gedrückt und von einer feststehend angeordneten Betätigungsvorrichtung in die offene Stellung bewegt. Alternativ besteht die Möglichkeit, dass das Aufheben der Klemmwirkverbindung über eine fahrbare Betätigungsvorrichtung erfolgen kann.

Diese bekannte Ausführung hat den Nachteil, dass während der kompletten Zeitspanne, in welcher die Klemmvorrichtung in der Offenstellung ist, das vorgenannte Betätigungselement diese Klemmvorrichtung berühren muss. Wenn dieser Vorgang bei laufenden Spindeln erfolgen soll, sind weitere und kostspielige Maßnahmen gegen Verschleiß an der Berührstelle erforderlich und es entsteht ein nicht unbeträchtlicher Energieverlust.

Durch das EP 0 292 856 B1 wurde eine ähnliche Klemmvorrichtung bekannt. Unterhalb eines mit der Spindel fest verbundenen Klemmringes ist eine auf der Spindel axial bewegliche Klemmhülse angeordnet, deren obere Stirnseite zusammen mit der unteren Stirnseite des Klemmringes den Klemmspalt begrenzen. Im unteren Bereich der Klemmhülse sind durch Fliehkraft nach außen elastisch verformbare Stützelemente angeordnet. Diese Stützelemente führen zusammen mit einem an der Spindel befestigten konischen Ring dazu, dass die Klemmhülse bei hohen Drehzahlen der Spindel nach unten abgesenkt wird. Sinkt die Drehzahl, drücken diese Stützelemente in Folge ihrer elastischen Vorspannung die Klemmhülse wieder nach oben in die Schließstellung. Es ist erwähnt, dass in der Schließstellung Magnetkraft zusätzlich wirken soll. Wie das geschehen soll, ist nicht beschrieben.
Diese Art der Steuerung der Schließfunktion für den Klemmspalt ist für die Steuerung des Klemmvorganges an der Spindel nicht geeignet. Die in der Schließstellung aufzubringende Klemmkraft am Verbindungsfaden reicht vorallem beim Wicklungsbegin n der neuen Spule, wo die Fliehkraft bereits wieder wirksam ist, nicht aus, das Fadenende für den Wicklungsbeginn sicher zu fixieren.

Durch die EP 0 775 769 A1 ist eine Vorrichtung bekannt geworden, die dazu geeignet sein soll, den Unterwindefaden in einem Winkelbereich von kleiner 360° zu klemmen. Auch diese Vorrichtung besitzt einen Klemmring, der mit der Spindel fest verbunden ist und eine auf der Spindel axial verschiebbare Klemmhülse. Beide Elemente bilden gemeinsam einen konischen, verschließbaren Klemmspalt aus, der selbsthemmend geschlossen gehalten werden soll.
Die Klemmhülse ist während des Spinnvorganges durch ihr Eigengewicht in der unteren Position gehalten und stützt sich auf einem entsprechenden Bund an der Spindel ab. In dieser Zeit ist der Klemmspalt geöffnet.
An der Außenseite der Klemmhülse sind ringförmige Bunde angeordnet. An der Unterseite dieser Bunde oder eines dieser Bundes stützt sich ein vertikal bewegbares Stellglied ab, das mittels pneumatischer oder magnetischer Stellelemente gehoben und gesenkt werden kann.
Während des Spulenwechsels wird die Klemmhülse durch das benannte Stellglied gehalten. Es hat sich gezeigt, dass bedingt durch die Schwingungen während des Spulenwechsels unter Anwesenheit des Verbindungsfadens im Klemmspalt die Selbsthemmung nicht zuverlässig wirksam ist.
Der Verbindungsfaden wird während des Spulenwechsels frei gegeben und das Bewickeln der Spule kann nicht beginnen. Zur Verhinderung dieses Fehlers wird insbesondere während des Bewicklungsbeginnes auf den neuen Spulen das Stellglied aktiviert um die Klemmhülse in der Schließstellung zu fixieren. Dazu ist angesichts der großen Spindelzahlen ein erheblicher Energieaufwand erforderlich. Die Reibung zwischen dem Stellglied bzw. dem Betätigungselement einerseits und den Klemmhülsen andererseits verursacht eine erhebliche Erwärmung und einen höheren Verschleiß.

Entsprechend liegt der vorliegenden Erfindung die Aufgabe zugrunde, eine Vorrichtung der eingangs genannten Art so zu gestalten, dass die Klemmhülse ohne mechanischen Kontakt zum Betätigungselement in der Schließ- und/oder Offenstellung zuverlässig arretierbar ist. Insbesondere soll gewährleistet werden, dass an allen Spinnstellen der Spinnmaschine die Bewicklung nach einem Spulenwechselvorgang auf den neuen Spulenhülsen zuverlässig beginnen kann.

Diese Aufgabe wird erfindungsgemäß dadurch gelöst, dass die Klemmhülse durch mindestens ein in ihr integriertes Magnetelement entweder in der durch den Klemmring definierten Schließstellung oder in der durch den Bund definierten Offenstellung gehalten ist. Mit Hilfe der so bereitgestellten Magnetkraft wird also die Klemmhülse in mindestens einer der beiden Stellungen fixiert, so dass kein mechanischer Kontakt durch eine Betätigungsvorrichtung vorliegen muss.
Ein überraschender Vorteil der magnetischen Klemmvorrichtung besteht darin, dass die Magnetkraft während des Schließens der Vorrichtung zunimmt und in der Geschlossenstellung ihren Höchstwert erreicht, während eine evtl. vorhandene Federkraft der Betätigungsvorrichtung abnähme und in der Geschlossenstellung einen Minimalwert annimmt.

Die Betätigungsvorrichtung ist nur für den jeweiligen Umschaltvorgang der Klemmhülse zwischen der Offenstellung und der Schließstellung zuständig.

In der Schließstellung und/oder in der Offenstellung hält über das betreffende Magnetelement die Klemmhülse einwandfrei und funktionssicher.

Eine besonders vorteilhafte Ausführung beschreibt Anspruch 2, bei der die Klemmhülse auch um die Spindelachse drehbar ist und die jeweilige Schließ- oder Offenstellung durch einander unterschiedlich gegenüber positionierbare Pole der Magneten gewährleistet wird.
Nach diesem Bewegungsablauf wirken die Magnetpaare der Klemmhülse und des Klemmrings zusammen und halten damit die Klemmhülse funktionssicher in der Schließstellung oder in der Offenstellung. Stehen gleichnamige Pole gegenüber, stoßen sie sich voneinander ab. Ungleichnamige Pole haften dagegen aneinander, wenn sie einander nahe genug gegenüberstehen.
Gemäß einer gegenüber Anspruch 2 weiter präzisierten Ausführungsmöglichkeit der Erfindung - beschrieben in Anspruch 3 - kann die axial drehbare Klemmhülse oberseitig mindestens zwei ungleichnamige Magnetpole mit wechselnder Folge Südpol/Nordpol aufweisen, wobei der Klemmring mit mindestens einem gleichnamigen Magnetpaar versehen ist. Hierbei kann die Klemmhülse durch mindestens ein Betätigungselement axial drehbar und aus der Offenstellung in die Schließstellung und umgekehrt bewegbar sein.
Mit der Ausführung nach Anspruch 4 ist es möglich, die Haltekraft für die Klemmhülse in der jeweiligen Schließ- oder Offenstellung weiter zu erhöhen.

Alternativ besteht gemäß Anspruch 5 folgende Möglichkeit: In der Klemmhülse befindet sich ein einziger Magnet. Durch diesen wird die Klemmhülse entweder zum Klemmring oder zu dem die Offenstellung definierenden Bund gezogen. In dem Klemmring und im Bund befindet sich ebenfalls je ein Magnet. Diese beiden Magnete sind um 180° versetzt angeordnet und polgleich zum Magnet in der Klemmhülse, so dass diese durch Drehung jeweils zwischen den Wirkungsbereichen der beiden Magnete hin und her geschaltet werden kann und dabei die Klemmhülse ihre Position wechselt.

In weiterer Ausgestaltung der vorhergehenden Ausführungsform kann die durch mindestens ein Betätigungselement axial drehbare Klemmhülse auch unterseitig mindestens zwei ungleichnamige Magnetpaare mit wechselnder Folge Südpol/Nordpol aufweisen, wobei ein unterer, mit der Spindel verbundener, die Offenstellung definierender Bund mit mindestens einem gleichnamigen Magnetpaar versehen ist. Damit besteht die Möglichkeit, dass die Klemmhülse auch in der Offenstellung über das Zusammenwirken der Mag-netpaare gehalten oder abgestoßen wird.

Eine weitere Ausführung sieht vor, dass das mindestens eine Magnetpaar in der Klemmhülse mit jeweils einem einzigen Magnet im Klemmring und/oder in dem die Offenstellung definierenden Bund zusammenwirkt.
Die Magnete bzw. Magnetpaare können Stabmagnete sein.

Ein Vorteil der Anordnung nach Anspruch 7 besteht darin, dass der Elektromagnet von einer fahrbaren Einrichtung, beispielsweise einem Wanderreiniger, bei bereits wieder laufenden Spindeln zu einem beliebigen Zeitpunkt geschaltet werden kann und dass gleichzeitig auch die gegebenenfalls anfallenden Fadenreste entsorgt werden können.

Die Erfindung wird nachfolgend anhand von in der Zeichnung dargestellten Ausführungsbeispielen näher beschrieben. In der Zeichnung zeigen:
- Fig. 1: eine schematische Seitenansicht einer Spinnstelle mit Spindelbank, Spindellager, Unterwindekrone und Faden sowie mit Vorrichtung zum Klemmen eines Unterwindefadens;
- Fig. 2: eine vergrößerte Darstellung der erfindungsgemäßen Vorrichtung in Schließstellung;
- Fig. 3: eine Darstellung analog der nach Figur 2 in Offenstellung;
- Fig. 4: eine weitere Auführungsmöglichkeit der Erfindung in teilweiser Schnittansicht mit der Klemmhülse in Schließstellung;
- Fig. 5: eine Draufsicht auf eine Gestaltungsgmöglichkeit der ungleichartigen Magnetpaare der Klemmhülse;

Gemäß Figur 1 weist eine Spinnspindel 1 ein Spindelunterteil 2 auf, das in einer Spindelbank 3 befestigt ist. In dem Spindelunterteil 2 ist ein drehbares Spindeloberteil 4 gelagert. Auf diesem Spindeloberteil 4 ist eine Hülse 5 aufgesteckt, auf welcher ein zulaufender Faden 6 zu einer Wicklung 7 aufgewunden wird. Die Hülse 5 und die Wicklung 7 bilden einen Kops 8.

Der zulaufende Faden 6 wird durch einen Ringläufer 9 geführt, welcher auf einen Spinnring 10 umläuft, der seinerseits auf einer auf- und abbewegbaren Ringbank 11 angeordnet ist.

Unterhalb des Kopses 8 ist auf dem Spindeloberteil 4 eine Vorrichtung 12 zum Klemmen eines Unterwindefadens an der Spindel angeordnet. Diese Vorrichtung 12 weist in einer ersten Ausführungsform unterhalb des aufgesteckten Kopses 8 einen fest mit der Spindel 1 verbundenen Klemmring 15 und eine auf der Spindel 1 zwischen einer Offenstellung I und einer Schließstellung II (siehe Fig. 2 und 3) axial verschiebbare Klemmhülse 20 auf. Oberhalb des Klemmrings 15 befindet sich ein Trennmesser 18.

Die Klemmhülse 20 wird erfindungsgemäß über Magnetkraft durch mindestens ein Magnetelement 30 in der durch den Klemmring 15 definierten Schließstellung 11 gehalten, d. h. das Magnetelement 30 und der aus Stahl bestehende Klemmring 15 wirken zusammen.

Es besteht auch die Möglichkeit, dass die Klemmhülse 20 durch das Magnetelement 30 in der Offenstellung I gehalten wird. Diese Offenstellung I wird durch einen unteren Bund 40 definiert, welcher seinerseits fest mit der Spindel 1 verbunden ist.

Die Klemmhülse 20 kann als rohrförmiges Element mit Innen- und Außenring und einzelnen Kammern gestaltet sein, wobei in den Kammern das Magn etelem ent 30 angeordnet ist.

Um die Klemmhülse 20 zwischen der Offenstellung I und der Schließstellung II zu bewegen, kann die Klemmhülse 20 nach Fig. 2 und 3 mit einer Betätigungsvorrichtung 22 verschiebbar sein. Befindet sich die Klemmhülse 20 nach Fig. 2 mit Hilfe des Magnetelements 30 in der Schließstellung II bzw. nach Fig. 3 in der Offenstellung I, so ist die Betätigungsvorrichtung 22 nicht mehr aktiv, so dass jeweils eine berührungsfreie Position gegeben ist.

Bei der Ausführungsform nach Fig. 4 ist die Klemmhülse 20' axial verschiebbar und zusätzlich axial drehbar. Sie weist das Magnetelement 30' auf, welches bei dieser Ausführungsform jeweils mit einem gleichnamigen Magnetpaar 32 des Klemmrings 15 bzw. einem gleichnamigen Magnetpaar 32' im Bereich des Bundes 40' zusammenwirken.

Wiederum besteht die Möglichkeit, durch Vorsehen der gleichnamigen Magnetpaare 32 im Bereich des Klemmrings 15 die Klemmhülse 20' in der Schließstellung II zu halten, wobei nach drehen der Klemmhülse 20' die Magnetwirkung umgekehrt und die Klemmhülse 20' in die Offenstellung I abgestoßen wird. Hier kann sie, wie vorstehend ausgeführt, mit Hilfe der Magnetwirkung der Magnetelemente 30' und 32' gehalten werden.

Anstelle der Betätigungsvorrichtung, welche die Klemmhülse 20' axial bewegt, wird eine Betätigungsvorrichtung vorgesehen, welche die Klemmhülse 20' dreht. In diesem Fall muss die Magnetwirkung des Magnetelements 30' so sein, dass bei Vorliegen ungleichnamiger Magnetpaare die Klemmhülse 20' aus der Offenstellung I in die Schließstellung II angehoben bzw. abgesenkt wird.

Die bei den vorgenannten Ausführungsformen verwendeten Magnetpaare können beispielsweise nach Fig. 5 Formmagnete sein. Die Klemmhülse 20' weist hierbei durch Stege 26 getrennte Kammern auf, in welchen diese Formmagnete angeordnet sind.

Durch den Einsatz von Magneten besteht erfindungsgemäß die Möglichkeit, im Rahmen verschiedener Gestaltungsvarianten zu gewährleisten, dass die Klemmhülse 20 bzw. 20' bzw. 20''' einwandfrei in der Schließstellung II und/oder in der Offenstellung I gehalten wird, ohne dass in diesen Endpositionen ein mechanischer Kontakt mit einer Betätigungsvorrichtung vorliegt.

In einer Alternative dient die Betätigungsvorrichtung lediglich zum Bewegen der Klemmhülse zwischen der Offenstellung I und der Schließstellung II. Nach einer anderen Alternative wird die Magnetkraft so bemessen, dass die Betätigungsvorrichtung entfallen kann und die Klemmhülse mit Hilfe der Magnetpaare sowohl bewegt als auch fixiert wird.

### Bezugszeichenliste

- 1: Spinnspindel
- 2: Spindelunterteil
- 3: Spindelbank
- 4: Spindeloberteil
- 5: Hülse
- 6: Faden
- 7: Wicklung
- 8: Kops
- 9: Ringläufer
- 10: Spinnring
- 11: Ringbank
- 12: Vorrichtung (zum Klemmen eines Unterwindefadens)
- 15: Klemmring
- 18: Trennmesser
- 20, 20', 20"': Klemmhülse
- 22: Betätigungsvorrichtung
- 26: Stege
- 30, 30', 30": Magnetelement
- 31": Magnetelement
- 32, 32': Magnetpaar
- 40, 40': Bund
- I: Offenstellung
- II: Schließstellung

## Patentansprüche

1. Vorrichtung zum Klemmen eines Unterwindefadens an einer Spindel (1) einer Textilmaschine, insbesondere einer Ringspinnmaschine, wobei die Vorrichtung unterhalb eines auf der Spindel (1) aufgesteckten Kopses (8) einen fest mit der Spindel (1) verbundenen Klemmring (15) und eine auf der Spindel (1) zwischen einer durch einen Bund (40, 40') an der Spindel (1) definierten Offenstellung (1) - und einer durch den Klemmring (15) definierten Schließstellung (II) axial verschiebbare Klemmhülse (20, 20') aufweist, die mittels Betätigungsvorrichtung (22) unter Verwendung magnetischer Mittel bewegbar ist,
**dadurch gekennzeichnet,**
**dass** die Klemmhülse (20, 20') durch mindestens ein an ihr befindliches Magnetelement (30) entweder in der durch den Klemmring (15) definierten Schließstellung (II) oder in der durch den Bund (40, 40') definierten Offenstellung (I) gehalten ist.

2. Vorrichtung nach Anspruch 1, **dadurch gekennzeichnet,**
**dass** die Klemmhülse (20, 20') auch drehbar auf der Spindel (1) geführt ist,
**dass** die Klemmhülse (20, 20') mit mindestens einem Magnetelement (30) ausgestattet ist, das an der dem Klemmring (15) zugewandten Klemmfäche mit in Drehrichtung zueinander versetzten, permanent aktivierten Polen (N, S) versehen ist,
**dass** der Klemmring (15) mit mindestens einem Magnetpaar (32) versehen ist, dessen Pole wahlweise den zueinander versetzten Polen (N, S) der Klemmhülse (20, 20') zuordenbar sind, und
**dass** die Betätigungsvorrichtung (22) eine Drehbewegung der Klemmhülse (20, 20') erzeugt, mittels der die Zuordnung der Pole (N, S) der Klemmhülse (20, 20') gegenüber den Polen (N, S) des Klemmringes (15) veränderbar ist.

3. Vorrichtung nach Anspruch 2, **dadurch gekennzeichnet,**
**dass** die um die Achse der Spindel (1) drehbare Klemmhülse (20, 20') mindestens zwei Magnetpaare (30') mit Polen (N, S) an der dem Klemmring (15) zugewandten Fläche aufweist, die in wechselnder Folge als Südpol oder Nordpol ausgebildet sind, und
**dass** der Klemmring (15) mit mindestens einem Magnetpaar (32) versehen ist, dessen Pole denen der Magnetpaare (30') der Klemmhülse (20, 20') zuordenbar sind.

4. Vorrichtung nach Anspruch 3, **dadurch gekennzeichnet,**
**dass** der mit der Spindel (1) verbundene, die Offenstellung (I) definierende Bund (40, 40') mit mindestens einem, mit dem Magnetpaar (30') der Klemmhülse (20, 20') zusammenwirkenden Magnetpaar (32') versehen ist.

5. Vorrichtung nach Anspruch 1 und 2, **dadurch gekennzeichnet,**
**dass** im Klemmring (15) und im Bund (40, 40') jeweils ein gegeneinander um 180° um die Spindelachse versetzter Magnet angeordnet ist, wobei diese Magnete polgleich zu einem Magnetelement (30) der Klemmhülse (20, 20') liegen.

6. Vorrichtung nach einem oder mehreren der Ansprüche 2 bis 5,
**dadurch gekennzeichnet,**
**dass** die Magnete Formmagnete sind.

7. Vorrichtung nach Anspruch 1, **dadurch gekennzeichnet,**
**dass** die Betätigungsvorrichtung (22) durch die entlang der Spindelreihe der Textilmaschine fahrbare Einrichtung aktivierbar ist.

## Claims

1. Device for clamping a lower screw thread of a spindle of a textile machine, in particular a ring spinning machine, whereby the device is placed below the onto the spindle (1) pinned cop (8) consisting of a clamping ring (15) firmly connected to the spindle (1) and a clamping sleeve (20, 20') which can be axially shifted between a position "open" (I) defined by a collar (40, 40') fixed on the spindle (1) and a position "closed" (II) defined by the clamping ring (15) by an actuating device (22) using magnetic means.
**defined in a way,**
**that** the clamping sleeve (20, 20') is held by at least one magnetic device (30) either in the position "closed" (II) defined by the clamping ring (15) or in the position "open" (I) defined by the collar (40, 40').

2. Device according to claim 1, defined in a way
**that** the clamping sleeve (20, 20') is made also rotatable on the spindle (1),
**that** the clamping sleeve (20, 20') is equipped with at least one magnetic device (30) with permanent magnets of different polarity (N, S) staggered in direction of rotation on the clamping surface facing the clamping ring (15),
**that** the clamping ring (15) is equipped with at least one pair of magnets (32), the poles of which can optionally be allocated to the staggered poles (N, S) of the clamping sleeve (20, 20'), and
**that** the actuating device (22) is generating a motion of rotation of the clamping sleeve (20, 20') by means of which the allocation of the poles (N, S) of the clamping sleeve (20, 20') is changeable against the poles (N, S) of the clamping ring (15).

3. Device according to claim 2, **defined in a way**
**that** clamping sleeve (20, 20') rotatable around the axle of the spindle (1) is showing at least two pairs of magnets (30') with poles (N, S) on the surface facing the clamping ring (15) which are designed in alternating sequence as magnetic south or magnetic north, and
**that** the clamping ring (15) is equipped with at least one pair of magnets (32), the poles of which can be allocated to the poles of the pairs of magnets (30') of the clamping sleeve (20, 20').

4. Device according to claim 3, **defined in a way**
**that** the collar (40, 40') connected to the spindle (1) and defining the position "open" (I) is equipped with at least one pair of magnets (32') conspiring with the pair of magnets (30') of the clamping sleeve (20, 20').

5. Device according to claim 1 and 2, **defined in a way**
**that** there is one magnet each staggered around the spindle axle by 180° in the clamping ring (15) and in the collar (40, 40'), whereby these magnets are of identic polarity to a magnetic device (30) of the clamping sleeve (20, 20').

6. Device according to one or several claims of 2 - 5, **defined in a way**
**that** magnets are of special shape.

7. Device according to claim 1, **defined in a way**
**that** the actuating device (22) can be activated by a device movable along the row of spindles of the textile machine.

## Revendications

1. Dispositif destiné à fixer un fil de sous-renvidage sur une broche (1) de machine textile en particulier d'un métier continu à filer, le dispositif disposant d'un anneau de serrage (15) attaché à la broche (1) sous une canette (8) placée sur la broche (1) et d'un manchon de serrage mobile (20, 20') à déplacement axial entre une position d'ouverture (I) définie par un collet (40, 40') sur la broche - et une position de fermeture (II) définie par l'anneau de serrage (15), que est mobile à l'aide d'un dispositif d'actionnement (22) utilisant des moyens magnétiques.
**caractérisé par le fait**
**que** le manchon de serrage (20, 20') est tenu par au moins un élément magnétique (30) y placé, soit dans la position de fermeture (II) définie par l'anneau de serrage (15) ou dans la position d'ouverture (I) définie par le collet (40, 40').

2. Dispositif selon revendication 1, **caractérisé par le fait**
**que** le manchon de serrage (20, 20') est aussi guidé rotatif sur la broche (1),
**que** le manchon de serrage (20, 20') est équipé au moins d'un élément magnétique (30), pourvu d'aimants permanents, à polarité différente (N, S) et arrangés en sens alterné de la direction de torsion, sur la surface de serrage opposée à l'anneau de serrage (15),
**que** l'anneau de serrage (15) est pourvu au moins d'une paire d'aimants (32) dont les pôles peuvent être réassignés facultativement aux aimants permanents à polarité différents (N, S) du manchon de serrage (20, 20') arrangés en sens alterné, et
**que** le dispositif d'actionnement (22) produit un mouvement rotatif du manchon de serrage (20, 20') par lequel le classement des aimants permanents à polarité différente (N, S) du manchon de serrage (20, 20') peut être changé, contrairement aux aimants permanents à polarité différents (N, S) de l'anneau de serrage (15).

3. Dispositif selon revendication 2, **caractérisé par le fait**
**que** le manchon de serrage (20, 20') rotatif autour de l'axe de la broche (1) est pourvu au moins de deux paires d'aimants (30') avec des aimants permanents à polarité différente (N, S) sur la surface opposé à l'anneau de serrage (15) conçus comme des pôle sud ou nord en succession alternative, et
**que** l'anneau de serrage (15) est pourvu au moins d'une paire d'aimants (32) dont les pôles correspondent aux paires d'aimants (30') du manchon de serrage (15).

4. Dispositif selon revendication 3, **caractérisé par le fait**
**que** le collet (40, 40') attaché à la broche (1) et définant la position d'ouverture (I) est pourvu au moins d'une paire d'aimants (32') à action combinée avec la paire d'aimants (30') du manchon de serrage (20, 20').

5. Dispositif selon revendications 1 et 2, **caractérisé par le fait**
**que** dans l'anneau de serrage (15) et le collet (40, 40') est placé un aimant chacun, à position alterné par 180° par rapport à l'axe de la broche, ces aimants ayant une polarité identique par rapport à un élément magnétique (30) du manchon de serrage (20, 20').

6. Dispositif selon une ou plusieurs revendications 2 à 5, **caractérisé par le fait que** les aimants sont des aimants à configuration spéciale.

7. Dispositif selon revendication 1, **caractérisé par le fait**
**que** le dispositif d'actionnement (22) peut être activé au moyen du dispositif voyageur le long du rang de broche de la machine textile.
